# DEMANDE DE BREVET EUROPEEN

(11) **EP 2 014 204 A1**
(43) Date de publication de la demande: **14.01.2009**
(21) Numéro de dépôt: 07354042.9
(22) Date de dépôt: 09.07.2007
(51) Int. Cl.: A47H 27/00, A47G 7/04

(54) **Support pour bacs à fleur destiné à recevoir deux bacs à fleurs en superposition**

(71) Demandeur: LEGRAND, André, 74800 Roche sur Foron (FR)
(72) Inventeur: LEGRAND, André, 74800 Roche sur Foron (FR)

(57) **Abrégé**

L'invention concerne un support (1) pour bacs à fleurs destiné à recevoir deux bacs à fleurs (13 représente en coupe) en superposition comprenant au moins deux berceaux latéraux (2) reliés entre eux par une pluralité de traverses (3). Chaque berceau comprenant une portion supérieure (4) repliée vers l'arrière du support puis vers le bas formant ainsi crochets pour la fixation du support. Une portion médiane (6) sensiblement horizontale vers l'avant du support repliée vers l'arrière (7) et une portion inférieure (10) repliée sensiblement horizontale vers l'avant du support, caractérisée en ce que la portion médiane (6) peut recevoir un second bac à fleurs.

## Description

La présente invention concerne un support pour bacs à fleurs destiné à recevoir un petit et un grands bacs à fleurs en superposition. Une variante peut recevoir plus de deux bacs à fleurs.

Traditionnellement les supports de bacs à fleurs sont destinés à ne recevoir qu'un bac à fleurs.

De tels supports de bacs à fleurs comportent donc au moins deux berceaux latéraux reliés entre eux par une pluralité de traverses, chaque berceau comprenant une portion supérieure repliée vers l'arrière du support puis vers le bas, formant ainsi crochets pour la fixation du support. Une portion médiane sensiblement verticale et une portion inférieure repliée sensiblement horizontale vers l'avant du support permettant d'y déposer un bac à fleurs. L'arrière du support et souvent pourvu d'une butée que l'on peu tordre plus ou moins vers le haut ou le bas, butée qui vient s'appuyer sur la rambarde pour régler le niveau horizontal du support.

Du fait de réglementation tous les supports de bacs à fleurs doivent être disposés du coté du balcon et non du coté extérieur. On oriente donc les supports en désignant comme l'arrière, le côté du support qui à ses accroches ou son système de fixation, comme l'avant, la partie qui fait face au balcon.

Le support de part sa portion inférieure sensiblement horizontale est prévu pour recevoir qu'un seul bac à fleurs.

Ainsi le but principal de la présente invention et de fournir un support pouvant recevoir deux ou plus de deux bacs à fleurs, de grandeur (hauteur, longueur, largeur) différente.

Le but de l'invention est atteint avec un support pour bacs à fleurs destiné à recevoir dans cette version deux bacs à fleurs comprenant au moins deux berceaux latéraux reliés entre eux par une pluralité de traverses. Chaque berceau comprenant une portion supérieure repliée vers l'arrière du support puis vers le bas formant ainsi crochet pour une fixation sur la main courante d'une rambarde.

Une autre possibilité de fixation sans crochet est prévue, pour des fixations sur parois verticales, une portion médiane repliée vers l'arrière ou à l'équerre sensiblement horizontale vers l'avant fixée sur une traverse qui, par la même occasion empêche le glissement du bac vers l'arrière sur laquelle on dépose un bac à fleurs. Une portion inférieure sensiblement horizontale et de plus grande longueur vers l'avant du support sur laquelle on dépose le second bac à fleurs.

Selon une forme de réalisation préférée de l'invention, une ou des portions intermédiaires, non illustrées, plus ou moins longues sensiblement horizontales vers l'avant peuvent être ajoutées. Ceci permet de disposer de niveau supplémentaire, pour y déposer d'autres bacs à fleurs, formant ainsi une cascade.

L'extrémité avant des portions médianes inférieures et intermédiaires sensiblement horizontales et, de préférence redressées sensiblement verticales, ce qui permet de limiter le glissement des bacs à fleurs vers l'avant du support.

Selon une première forme d'exécution'de l'invention, les berceaux et les portions peuvent être mono pièces, selon une seconde forme d'exécution préférée de l'invention, les berceaux sont constitués de deux pièces au moins seront également constitués de deux pièces au moins les portions médianes et intermédiaires.

Enfin, le support selon l'invention est de préférence entièrement réalisé en métal plié et soudé, ceci afin de permettre de réduire les temps et les coûts de fabrication.

Cependant le support pourra être également réalisé en métal plié et percé de façon à pouvoir être par un système de fixation au choix ( vis, clip, colle, soudure etc.....) monter soi même. D'autres matières peuvent être employées pour réaliser ce support.

Pour sa bonne compréhension, l'invention va à présent être décrite en détail, en référence au dessin schématique annexé représentant à titre d'exemple non limitatif une forme particulière d'exécution d'un support de bac à fleurs selon l'invention.
La figure 1 en est une vue en perspective, le support est vide, muni de crochets sur les portions supérieures et médianes.
La figure 2 en est une vue en perspective, le support est vide dans une variante sans crochet sur la portion supérieure, et une portion médiane à l'équerre.

Le support 1 de bacs à fleurs selon la présente invention tel qu'illustré à la figure 1 est destiné à faire tenir en superposition des bacs à fleurs de différentes grandeurs. Il comprend deux berceaux latéraux 2 reliés entre eux par une pluralité de traverses 3 chaque berceau 2 comprend une portion supérieure 4 repliée vers l'arrière du support puis vers le bas, formant ainsi crochet pour suspendre le support à la main courante d'une rambarde non illustrée.

Dans la variante sans crochet figure 2 la fixation se fait à l'aide de vis non illustrées traversant des trous 5 pour se visser dans une paroi verticale non illustrée.

Dans ces deux variantes figure 1 et 2 chaque berceau 2 comprend une portion médiane 6 sensiblement horizontale vers l'avant du support et repliée vers l'arrière puis vers le bas du support formant ainsi crochets 7 qui a un effet de verrouillage du bac sur le support.

Une forme en équerre 8 figure 2 à la place des crochets 7 figure 1 peut être préférée, l'un ou l'autre sont fixés soit par soudures non illustrées à une traverse 3 figure 1 et 2 soit avec des vis non illustrées dans le montage percé 9 figure 2 qui peut être placé plus ou moins haut pour recevoir des bacs à fleurs de différentes hauteurs et une portion inférieure 10 figure 1 et 2 sensiblement horizontale vers l'avant du support.

Ces deux portions 6 et 10 sont à leurs extrémités avant 11 redressées sensiblement verticales.

Une butée 12 figure 1 réglable par torsion permet de maintenir de niveau horizontal le support.

Le support tel qu'il est représenté aux dessins est entièrement réalisé en métal plié soudé ou plié percé.

II va de soi, que l'invention n'est pas limitée à la forme de réalisation décrite ci-dessus à titre d'exemple, mais qu'elle en embrasse au contraire toutes les variantes. Ainsi la forme du support ou le nombre de berceaux le composant et le nombre de portions médianes ou intermédiaires non illustrées peuvent varier de même que la disposition ou la taille de la portion médiane ou intermédiaire et des berceaux.

## Revendications

**1.** Support (1) pour bacs à fleurs destinés à recevoir deux bacs à fleurs comprenant au moins deux berceaux latéraux (2) reliés entre eux par une pluralité de traverses (3) chaque berceau (2) comprend une portion supérieure. (4) repliée vers l'arrière du support puis vers le bas formant ainsi crochets (7) pour fixer le support à la main courante d'une rambarde non illustrée. Une fixation sans crochet à l'aide de vis non illustrées traversant des trous (5) pour se visser dans une paroi verticale non illustrée est prévue. Une portion médiane (6) sensiblement horizontale vers l'avant du support repliée vers l'arrière du support puis vers le bas formant ainsi crochets (7), ou repliée vers l'arrière du support puis vers le haut formant ainsi équerre (8) et une portion inférieure (10) sensiblement horizontale vers l'avant du support est **caractérisée en ce que** au moins il y ait en plus de la portion inférieure (10) sensiblement horizontale vers l'avant du support faisant partie des berceaux (2) une portion médiane (6) sensiblement horizontale vers l'avant du support repliée à l'arrière du support sur une traverse (3).

**2.** Support (1) selon la revendication 1 **caractérisée en ce que** la portion médiane (6) est d' environ moitié plus courte que la portion inférieure (10).

**3.** Support (1) selon l'une quelconque des revendications 1 et 2 **caractérisées en ce que** les berceaux (2) sont reliés par une traverse (3) dans la partie de la portion médiane (6) respective.

**4.** Support (1) selon l'une quelconque des revendications 1 à 3 **caractérisées en ce que** l'extrémité avant (11) des portions médianes sensiblement horizontales (6) et inférieures sensiblement horizontales (10) sont redressées sensiblement verticales.

**5.** Support (1) selon l'une quelconque des revendications 1 à 4 **caractérisée en ce que** les berceaux (2) et les portions médianes (6) et intermédiaires non illustrées mais ressemblant aux portions médianes (6) et inférieures (10) sont mono pièces.

**6.** Support (1) selon l'une quelconque des revendications 1 à 5 **caractérisées en ce que** la portion médiane (6) ou intermédiaire non illustrée seront réglables dans la version pliée à assembler soi même et soudé à hauteur voulue dans la version pliée soudée.

**7.** Support (1) selon l'une quelconque des revendications 1 à 6 **caractérisées en ce que**, une butée (12) réglable par torsion permet de maintenir le niveau horizontal du support.

**8.** Support (1) selon l'une quelconque des revendications 1 à 7 **caractérisées en ce qu'**il est entièrement réalisé en métal plié et soudé ou plié assemblé.
